# EUROPÄISCHE PATENTSCHRIFT

(11) **EP 2 248 983 B1**
(45) Veröffentlichungstag und Bekanntmachung des Hinweises auf die Patenterteilung: **22.05.2013**
(21) Anmeldenummer: 09010318.5
(22) Anmeldetag: 11.08.2009
(51) Int. Cl.: E06B 3/32, E06B 7/086, E06B 9/00, E06B 9/30, E06B 9/307

(54) **Lamellentür mit Schrankelement**
Louvre door with cabinet element
Porte à lamelles dotée d'un élément à charnières

(30) Priorität: 07.05.2009 DE 102009020349
(43) Veröffentlichungstag der Anmeldung: 10.11.2010
(73) Patentinhaber: Ludewig GmbH, 32257 Bünde (DE)
(72) Erfinder: Ludewig, Klaus-Peter, 32257 Bünde (DE)
(74) Vertreter: Schober, Mirko

(56) Entgegenhaltungen:
- EP-A- 0 296 420
- DE-U1-202005 012 809
- GB-A- 2 222 192

## Beschreibung

Die Erfindung betrifft Lamellentüren, insbesondere für Möbelschränke oder dergleichen, nach dem Oberbegriff des Anspruchs 1.

Entsprechende Türen werden in der Regel in Form von Jalousiematten in einem Möbelkorpus geführt. Eine Jalousietür dieser Art ist in DE 20 2005 012 809 U1 beschrieben. Dazu sind im Korpus im Allgemeinen Führungsnuten vorgesehen, in denen Lamellen über stirnseitig angebrachte Führungszapfen geführt sind. Die Führungen verlaufen in der Regel nicht nur im Bereich der Korpusfront, sondern auch im hinteren Bereich, wo sie üblicherweise durch eine Zwischenwand vom Nutzbereich des Schrankes abgetrennt werden. Diese Art der Führung ist erforderlich, weil die durch die Lamellen gebildete Tür beim Öffnen Raum benötigt, in welchen die Lamellen verbracht werden müssen, damit die Öffnung zugänglich gemacht werden kann. Dadurch wird der nutzbare Raum des Schrankes verringert, weil entsprechend Raum für die geöffnete Lamellentür vorgesehen werden muss.

Der Erfindung liegt die Aufgabe zugrunde, eine Lamellentür der eingangs genannten Art anzugeben, bei welcher auch für das Öffnen der Tür gegenüber bekannten Lösungen kein zusätzlicher Raum im Korpus eines Möbelstückes erforderlich ist.

Gelöst wird diese Aufgabe mit den Merkmalen des Anspruchs 1, vorteilhafte Ausführungsformen finden sich in den abhängigen Ansprüchen.

Erfindungsgemäß sind die Lamellen über Hebelelemente in einer Führung geführt und miteinander gekoppelt. Die Kopplung ist bevorzugt so gestaltet, dass die Lamellen im geschlossenen Zustand der Lamellentür in einer Ebene liegen oder jedenfalls im Wesentlichen parallel nebeneinander (ggf. überlappend) und im vollständig geöffneten Zustand im Wesentlichen parallel zueinander angeordnet sind. Wesentlich ist jedenfalls, dass die Lamellen oder Lamellengruppen während des Öffnungsvorgangs durch die erfindungsgemäße Kopplung der Hebelelemente ihren Anstellwinkel gegenüber der durch die Lamellentür verschlossenen Öffnung (z.B. der offenen Korpusvorderseite eines Schrankes, an dem sich die Lamellentür befindet) verändern, nämlich bezogen auf die Öffnungsrichtung der Lamellentür vergrößern. Diese Veränderung des Anstellwinkels bewirkt, dass die Lamellen beim Öffnen näher aneinander herangeführt werden. Insbesondere durch die parallele Stellung (es genügt auch eine lediglich gewinkelte, nicht exakt parallele Stellung) im geöffneten Zustand können die einzelnen Lamellen dichter aneinander herangeführt werden, sodass der Innenraum des Korpus eines Schrankes zugänglich gemacht werden kann, ohne die Lamellen in das Innere des Schrankes verbringen zu müssen. Die erfindungsgemäße Tür kann zudem vollständig außen am Korpus angebracht werden, wobei grundsätzlich auch das Nachrüsten an vorhandenen Schränken mittels spezieller, die Führung aufweisende Vorsatzprofile möglich ist. Zudem ist es möglich, die Lamellentür bündig mit der Korpusaußenseite auf den vorderen Stirnflächen der Korpusseitenteile anzuordnen, was für eine neuartige und bislang nicht zu realisierende Optik sorgt, zumal es möglich ist, den Korpus hinter der Front bei geschlossener Lamellentür vollständig zu verbergen.

Die Erfindung wird nachfolgend anhand des Ausführungsbeispiels in den Figuren 1 bis 9C schematisch näher erläutert.
- Figur 1 -: zeigt einen Schrank mit erfindungsgemäßer Lamellentür im geschlossenen Zustand,
- Figur 2 -: zeigt einen Schrankausschnitt mit erfin- dungsgemäßer Lamellentür im geöffneten Zu- stand,
- Figur 3 -: zeigt den Schrank im geöffneten Zustand in perspektivischer Draufsicht.
- Figur 3A -: zeigt eine Ausschnittvergrößerung aus Fi- gur 3,
- Figur 4A -: zeigt eine Seitenansicht auf die erfin- dungsgemäße Lamellentür im geschlossenen Zustand,
- Figur 4B -: zeigt eine Seitenansicht auf die erfin- dungsgemäße Lamellentür im teilweise ge- öffneten Zustand,
- Figur 4C -: zeigt eine Seitenansicht auf die erfin- dungsgemäße Lamellentür im vollständig ge- öffneten Zustand,
- Figur 5A -: zeigt eine Ausschnittvergrößerung aus Fi- gur 4A,
- Figur 5B -: zeigt eine Ausschnittvergrößerung aus Fi- gur 4B,
- Figur 5C -: zeigt eine Ausschnittvergrößerung aus Fi- gur 4C,
- Figur 5D -: zeigt eine Ausschnittvergrößerung aus Fi- gur 5B,
- Figur 6A -: zeigt eine Seitenansicht auf die erfin- dungsgemäße Lamellentür im geschlossenen Zustand in perspektivischer Ansicht sowie eine entsprechende Ausschnittvergrößerung,
- Figur 6B -: zeigt eine Seitenansicht auf die erfin- dungsgemäße Lamellentür im teilweise ge- öffneten Zustand in perspektivischer An- sicht sowie eine entsprechende Ausschnitt- vergrößerung,
- Figur 6C -: zeigt eine Seitenansicht auf die erfin- dungsgemäße Lamellentür im vollständig ge- öffneten Zustand in perspektivischer An- sicht sowie eine entsprechende Ausschnitt- vergrößerung,
- Figur 7A -: zeigt ein Beispiel für ein erfindungsgemä- ßes Hebelelement in einer ersten Ansicht,
- Figur 7B -: zeigt ein Beispiel für ein erfindungsgemä- ßes Hebelelement in einer zweiten Ansicht,
- Figur 7C -: zeigt ein Beispiel für ein erfindungsgemä- ßes Hebelelement in einer perspektivischen Ansicht,
- Figur 8A -: zeigt ein erfindungsgemäßes Kopplungsele- ment in Draufsicht,
- Figur 8B -: zeigt ein erfindungsgemäßes Kopplungsele- ment in perspektivischer Ansicht,
- Figur 9A -: zeigt eine alternative Ausführungsform ei- nes Schrankes mit erfindungsgemäßer Lamel- lentür,
- Figur 9B -: zeigt eine Ausschnittvergrößerung des ein- ge-kreisten Bereiches der Figur 9A,
- Figur 9C -: zeigt eine Schnittansicht des in Figur 9B gezeigten Bereiches,
- Figur 10A -: zeigt eine perspektivische Ansicht einer weiteren erfindungsgemäßen Lamellentür im geschlossenen Zustand sowie eine Aus- schnittvergrößerung,
- Figur 10B -: zeigt eine perspektivische Ansicht einer weiteren erfindungsgemäßen Lamellentür im teilweise geöffneten Zustand sowie eine Ausschnittvergrößerung,
- Figur 10C -: zeigt eine perspektivische Ansicht einer weiteren erfindungsgemäßen Lamellentür im vollständig geöffneten Zustand sowie eine Ausschnittvergrößerung,
- Figur 11 -: zeigt eine Haltekappe zur Halterung von Lamellen.
In Figur 1 ist ein erfindungsgemäß ausgestaltetes Schrankelement 1 dargestellt, welches mittels einer Lamellentür 2, die aus mehreren Lamellen 2a bzw. Lamellengruppen (nicht gezeigt) besteht, verschlossen ist. Am in der Zeichnung unteren Ende ist ein Griff 2b zum Öffnen bzw. Schließen der Lamellentür 2 vorgesehen. Alternativ oder ergänzend kann ein elektrischer Antrieb zum Öffnen oder Schließen vorgesehen sein.

Die Lamellentür ist in den Seitenteilen 1b des Schrankes in eine Führung geführt. Die Führung kann auch in einem Vorsatzprofil integriert sein. Beim Öffnen der Tür, diese Situation ist in den Figuren 2 und 3 gezeigt, werden die im geschlossenen Zustand in einer Ebene angeordneten Lamellen 2a wenigstens teilweise aus dieser Ebene ausgestellt bzw. nehmen zu der Ebene eine gewinkelte Position ein. Dabei liegen die Lamellen 2a bzw. Lamellengruppen bevorzugt parallel zueinander, wie dies in Figur 2 gezeigt ist. In der vollständig geöffneten Position befinden sich die Lamellen 2a im in den Zeichnungen 2 und 3 oberen Bereich des Schrankes, sodass der Innenraum I des Korpus zugänglich ist. Die Lamellen liegen erfindungsgemäß dabei in jeder Öffnungs- bzw. Schließposition vor der Öffnung der Korpusfront, sodass sich die Lamellen 2a zu keiner Zeit im Korpusinnenraum I befinden müssen. Dies eröffnet die Möglichkeit, die Lamellen auf den parallel zur Verschieberichtung liegenden Korpusseitenteilen 1b aufliegen zu lassen. Die Lamellen können also breiter ausgebildet sein als die Öffnung des Korpus, die zwischen den Seitenteilen 1b liegt.

Bei einer Ausführungsform sind die Seitenteile 1b aus einem nach außen weisenden äußeren Teil 1b.1 und einem nach innen weisenden inneren Seitenteil 1b.2 ausgebildet. Zwischen diesen Seitenteilen wird bevorzugt die die Lamellen 2a führende Mechanik untergebracht, welche im Folgenden noch ausführlicher erläutert werden wird. In Figur 3A ist eine Ausschnittvergrößerung der Figur 3 gezeigt, in der der Zwischenraum zwischen den Teilen 1b.1 und 1b.2 dargestellt ist. In den Teil 1b.1 ist ein Führungsprofil 1c eingelassen, welches als Führung für eine noch zu beschreibende Gelenk- bzw. Hebelmechanik vorgesehen ist, von der lediglich der Lenker 2c und der Lenker 2d sowie ein in der Führung geführter Zapfen 21 dargestellt sind.

In den Figuren 4 bis 6 ist die Funktionsweise der erfindungsgemäßen Lamellentür (2) näher dargestellt. Wie man insbesondere aus den Figuren 5A bis 5C bzw. den vergrößerten Darstellungen der Figuren 6A bis 6C entnehmen kann, sind die einzelnen Lamellen 2a bzw. alternativ eine Gruppe von Lamellen an je einem in den Figuren 7A, 7B und 7C im Detail dargestellten Hebelelement 20 angebracht.

Üblicherweise wird die Lamelle 2a, bei der es sich um eine Lamelle aus Glas oder einem anderen Material handeln kann, mit einer Auflage 2e (vgl. Figur 5D) verklebt oder verbunden und diese Auflage 2e dann bevorzugt mit dem Hebelelement 20 verschraubt. Zur Ausrichtung der Auflage 2e weist das Hebelelement 20 einen Anschlag 29 auf. Die Auflage bzw. Lamelle kann beispielsweise über Schrauben am Hebelelement 20 befestigt werden. Wie in den Figuren 7A bis 7C gezeigt, stehen hierfür in einem ersten länglichen Abschnitt 23 des Hebelelementes 20 eine Auflagefläche 28 sowie Bohrlöcher 26, 27 zur Verfügung. An den ersten länglichen Abschnitt 23 des Hebelelementes 20 schließt sich ein gewinkelt bzw. schräg hierzu verlaufender Übergangsbereich 24 an. An den Übergangsbereich 24 schließt sich weiter ein bevorzugt wiederum zu diesem abgewinkelter zweiter länglicher Abschnitt 25 an, an dessen vom Übergangsbereich abgewandten Ende sich eine Bohrung 25a oder ein Zapfen zur gelenkigen Verbindung mit einem weiteren Bauteil (hier nicht gezeigt) befindet. In der Nähe des Übergangsbereiches 24 ist wenigstens ein Führungsabschnitt 21, 22 vorgesehen, welcher in der Führung 1c (vgl. Fig. 4 - 6) geführt werden kann. Ein weiterer Abschnitt 22, welcher auch als Verbindungselement ausgebildet sein kann, dient der gelenkigen Verbindung mit einem weiteren Bauteil (hier nicht gezeigt). Der Führungsabschnitt 21 dient nicht nur zur Führung, sondern definiert auch eine (in der Führung wandernde) Schwenkachse, um die das Hebelelement 20 (mit der Lamelle) nach Art eines Hebels geschwenkt wird.

Wie weiter aus den Figuren 4 bis 6 zu erkennen ist, sind die Hebelelemente 20 erfindungsgemäß miteinander gekoppelt durch Kopplungselemente 30, welche eine Hebelform aufweisen, die in den Figuren 8A und 8B genauer dargestellt ist. Das Kopplungselement 30 ist ähnlich wie das Hebelelement 20 im Wesentlichen in drei Abschnitte eingeteilt: einen ersten länglichen Abschnitt 33, 34, einen zweiten länglichen Abschnitt 35, 36 und einen diese Abschnitte verbindenden, zu beiden Abschnitten bevorzugt abgewinkelten dritten Abschnitt 32. Im dargestellten Beispiel weist das Kopplungselement 30 an den voneinander entfernt liegenden Enden des ersten und zweiten Abschnitts Kopplungspunkte 36 bzw. 34 auf, die mit vorgegebenen Bereichen der Hebelelemente 20 gelenkig verbunden werden können. Genauso ist ein weiterer Kopplungsbereich 31 zwischen dem zweiten länglichen Abschnitt 35 und dem Übergangsabschnitt 32 vorgesehen, der mit dem Verbindungsbereich 22 des Hebelelementes 20 gekoppelt werden kann.

Hebelelemente 20 und Kopplungselemente 30 sind, wie in den Figuren 4 bis 6 zu sehen, wie folgt miteinander gekoppelt: In etwa der Mitte des Kopplungselementes 30 befindet sich der Bereich 31, welcher mit einem der Zapfen 21, 22 des Hebelelementes 20 verbunden werden kann, sodass Hebelelement 20 und Kopplungselement 30 "über Kreuz" aneinander angelenkt sind und ein Gelenk 42 bilden (vgl. Figur 5B). Des Weiteren ist dieses Drehgelenk 42 in der Führung 1c über den jeweils anderen Zapfen 22 bzw. 21 geführt.

Das Kopplungselement 30 ist mit seinem einen Ende 36 am Ende 25a eines weiteren Hebelelements 20 gelenkig verbunden und bildet mit diesem zusammen das Gelenk 41 (vgl. Figur 5B). Das andere Ende 34 desselben Kopplungselements 30 ist wiederum mit einem weiteren Hebelelement 20 bzw. mit einem eine Lamelle 2a tragenden Abschlusselement 2d gelenkig verbunden und bildet ein Gelenk 43. Der Anlenkpunkt 23a für das Gelenk 43 befindet sich am Befestigungsabschnitt 23 des Hebelelementes 20 etwa in der Mitte der Längserstreckung des Befestigungsabschnitts.

Das Kopplungselement 30 verbindet über die Gelenke 41, 42 und 43 auf diese Weise drei benachbarte Hebelelemente 20. Umgekehrt werden durch ein Hebelelement 20 drei benachbarte Kopplungselemente 30 verbunden. Auf diese Weise entsteht eine Kette von Kopplungs- und Hebelelementen und den Abschlusslenkern 2d (der eine Lamelle oder Lamellengruppe aufnimmt) und 2c am oberen und ggf. entsprechenden Abschlusselementen am anderen (unteren) Ende der Kette.

Wie insbesondere aus den Figuren 5A bis 5C und 6A bis 6C hervorgeht, geschieht nun aufgrund der erfindungsgemäßen Kopplung der einzelnen die Lamellen 2a tragenden Hebelelemente 20 folgendes: im geschlossenen Zustand der Lamellentür 2 (vgl. Figur 5A, 6A) liegen die Lamellen 2a nebeneinander in einer Ebene. Die Führungs- und Kopplungselemente liegen jedenfalls mit ihren Abschnitten 23 und 35 etwa parallel zueinander und parallel zur durch die Lamellen 2a gebildeten Ebene. Abschnitt 33 des Kopplungselements 30 bildet einen Winkel zur Ebene und kreuzt den Abschnitt 25 eines Hebelelements 20. Wird die Lamellentür zum Öffnen bewegt, wandern die Gelenke 42 entlang der Öffnungsrichtung in der Führung 1c in der Zeichnung nach oben und die über das Gelenk 42 verbundenen Kopplungs- und Hebelelemente 30, 20 bilden eine geöffnete Schere, sodass einerseits die Befestigungsabschnitte 23 der Hebelelemente 20 und damit die Lamellen 2a oder Lamellengruppen aus einer Ebene ausgestellt werden und die Gelenke 42 mit Fortschreiten des Öffnungsvorgangs näher aneinander geschoben werden. Dadurch klappen die Lamellen 2a oder Lamellengruppen aus der in den Zeichnungen 4A, 5A dargestellten Vertikalen in eine annähernd horizontale Position, wenn die Tür 2 vollständig geöffnet ist. Diese Situation ist in den Figuren 4C bzw. 5C dargestellt. Die Lamellen 2a bzw. Lamellengruppen sind dabei im gezeigten Beispiel so bewegt, dass sie immer annähernd parallel zueinander liegen. Jedoch kann durch die Wahl der Winkel des Kopplungs- und des Hebelelements 30, 20 auch eine nicht parallele Führung realisiert werden.

In den Figuren 9A bis 9C ist eine weitere Ausführungsform eines Schrankes mit erfindungsgemäßer Lamellentür gezeigt. Die Elemente des Schrankes sind im Wesentlichen dieselben wie die, die bereits mit Bezug auf die Figuren 1 bis 3A beschrieben wurden, sodass auf die dortigen Ausführungen verwiesen und im Folgenden lediglich auf die Unterschiede eingegangen wird.

Wie in Figur 9B genauer gezeigt, kann die Führung der erfindungsgemäßen Lamellentür 2 auch mit lediglich einer einwandigen Ausführung realisiert werden. Dazu ist in das Korpusseitenteil 1b eine Führungsnut 1c eingebracht. Zur Aufhängung der oberen Gelenkhebel 2c, 2d der Lamellentür 2 ist an der Innenseite des Seitenteils 1b ein Halteblech 1d vorgesehen, an dessen der Schrankvorderseite zugewandten oberen Ende eine Öffnung zur Lagerung der Enden der oberen Gelenkhebel 2c, 2d vorgesehen ist. Jenseits des Haltebleches 1d ist zwischen Korpusoberseite 1a und Halteblech 1d bzw. Innenwand 1b eine Aussparung 1g vorgesehen, um die Hebelmechanik, d.h. die oberen Gelenkhebel nicht zu behindern. Die Aussparung 1d ist bevorzugt im vorderen Bereich der Korpusoberseite 1a vorgesehen. Im gezeigten Beispiel wird die Hebelmechanik mittels eines Seilzuges bewegt, Pos. 1e zeigt die Umlenkungseinrichtung hierfür. Schließlich beschreibt Pos. 1f einen Freibereich oberhalb des Bodens 1a, der für einen Stauboden genutzt werden kann.

Mit der vorliegenden Erfindung wird erstmals die Möglichkeit geschaffen, eine Lamellentür ohne Platzeinbußen hinsichtlich des Innenraum eines Möbelkorpus zu führen.

In den Figuren 10A bis 10C ist eine weitere erfindungsgemäße Ausführungsform der Lamellentür dargestellt. Die Beschreibung ist im Wesentlichen dieselben wie oben, so dass zur Vermeidung von Wiederholungen lediglich auf die Unterschiede eingegangen wird. Im Unterschied zu den bisherigen Ausführungsformen sind die Kopplungselemente 30 hier gerade ausgebildet. Die Halteelemente 20 sind im Wesentlichen ähnlich geformt wie in den vorangegangenen Ausführungsbeispielen. In der gezeigten Ausführungsform ist ein Endhebel 2f vorgesehen, welcher über ein Getriebe 50, 51 mit dem hier obersten Kopplungselement 30 zusammenwirkt. Im Übrigen entspricht die Kette aus Kopplungselementen 30 und Hebelelementen 20 den vorher diskutierten Ausführungsformen.

Durch das hier vorgesehene Getriebe wird die Bewegung des Endhebels 2f auf die komplette Lamellentür "übersetzt". Im einfachsten Fall können Zahnräder oder Zahnradsegmente 50, 51 für die Übersetzung sorgen. Dies ist insbesondere dann geeignet, wenn etwa eines der Zahnräder über einen Motor angetrieben werden soll.

Die Hebelelemente 20, 2f weisen bevorzugt Rastpunkte 2g auf, in die eine Haltekappe 60, Figur 11, eingeclipst werden kann. Die Haltekappe 60 weist bevorzugt eine Klebefläche zur Aufbringung von Lamellen oder Lamellengruppen auf.

## Patentansprüche

1. Lamellentür (2), insbesondere für Schränke (1), mit einer Mehrzahl von im geschlossenen Zustand der Lamellentür (2) nebeneinander angeordneten Lamellen (2a), wobei Hebelelemente (20) vorgesehen sind, welche mit wenigstens einem Führungsabschnitt (21, 22) in einer Führung (1c) geführt sind und an denen jeweils wenigstens eine Lamelle (2a) oder Lamellengruppe angebracht ist, wobei die Hebelelemente (20) miteinander so gekoppelt sind, dass die an den Hebelelementen (20) angebrachten Lamellen (2a) oder die an verschiedenen Hebelelementen (20) angebrachten Lamellengruppen im vollständig geöffneten Zustand der Lamellentür (2) gegenüber dem geschlossenen Zustand einen bezogen auf die Öffnungsrichtung der Lamellentür (2) größeren Anstellwinkel aufweisen oder/und wenigstens teilweise im Wesentlichen parallel oder gewinkelt zueinander angeordnet sind,
**dadurch gekennzeichnet,**
**dass** wenigstens eines der Hebelelemente (20) einen länglichen Befestigungsabschnitt (23) zum Anbringen einer Lamelle (2a) oder Lamellengruppe und einen länglichen Lenkerabschnitt (25) aufweist, welche über einen zu dem Lenkerabschnitt (25) und dem Befestigungsabschnitt (23) gewinkelt angeordneten Übergangsabschnitt (24) ineinander übergehen.

2. Lamellentür (2) nach Anspruch 1,
**dadurch gekennzeichnet,**
**dass** im Bereich des Lenkerabschnitts (25) oder im Bereich des Übergangsabschnitts (24) ein als Führungszapfen ausgebildeter Führungsabschnitt (21) vorgesehenen ist.

3. Lamellentür (2) nach einem der vorherigen Ansprüche,
**dadurch gekennzeichnet,**
**dass** benachbarte Hebelelemente durch ein Kopplungselement (30) gekoppelt sind.

4. Lamellentür (2) nach Anspruch 3,
**dadurch gekennzeichnet,**
**dass** das Kopplungselement (30) an einem ersten Abschnitt (33, 34) mit einem ersten Hebelelement (20), an einem zweiten Abschnitt (31, 32) mit einem dem ersten Hebelelement (20) benachbarten zweiten Hebelelement (20) und an einem dritten Abschnitt (35, 36) mit einem dritten, zum zweiten Hebelelement (20) benachbarten Hebelelement (20) gekoppelt ist.

5. Lamellentür (2) nach Anspruch 4,
**dadurch gekennzeichnet,**
**dass** der erste Abschnitt (33) und der dritte Abschnitt (35) durch den zum ersten und dritten Abschnitt abgewinkelten zweiten Abschnitt (32) ineinander übergehen.

6. Lamellentür (2) nach einem der Ansprüche 3 bis 5,
**dadurch gekennzeichnet,**
**dass** Kopplungselemente (20) und Hebelelemente (30) im Bereich des Führungsabschnitts (1c) miteinander gekoppelt sind.

7. Lamellentür (2) nach einem der vorherigen Ansprüche,
**dadurch gekennzeichnet,**
**dass** die Hebelelemente (20) so miteinander gekoppelt sind, dass die Abstände zwischen den in der Führung (1c) geführten Abschnitte von benachbarten Hebelelementen (20) in geschlossenen Zustand der Lamellentür (2) größer sind als in einem geöffneten Zustand.

8. Lamellentür (2) nach einem der vorherigen Ansprüche,
**dadurch gekennzeichnet,**
**dass** an benachbarten Hebelelementen (20) vorgesehene Lamellen oder Lamellengruppen im geschlossenen Zustand der Lamellentür wenigstens teilweise überlappend oder im Wesentlichen in einer Ebene nebeneinander angeordnet sind.

9. Lamellentür (2) nach einem der vorherigen Ansprüche,
**dadurch gekennzeichnet,**
**dass** die Kopplungselemente (30) gerade ausgebildet sind.

10. Lamellentür (2) nach einem der vorherigen Ansprüche,
**dadurch gekennzeichnet,**
**dass** wenigstens zwei Hebel (2f, 30) über ein Getriebe (50, 51) miteinander gekoppelt sind.

11. Lamellentür (2) nach Anspruch 10,
**dadurch gekennzeichnet,**
**dass** das Getriebe durch Zahnräder oder Zahnradsegmente gebildet wird.

12. Schrankelement (1) mit einem einen Innenraum (I) einschließenden Korpus und Korpusseitenteilen (1b), welche parallel zur Korpusfront eine Führung (1c) aufweisen, in der eine Lamellentür (2) nach einem der vorherigen Ansprüche geführt ist.

## Claims

1. Louvre door (2), more particularly for cabinets (1), with a number of slats (2a) arranged next to one another in the closed state of the louvre door (2), wherein lever elements (20) are provided which are guided by at least one guide section (21, 22) in a guide (1c), and on which at least one slat (2a) or group of slats is attached, wherein the lever elements (20) are coupled to one another so that the slats (2a) which are attached to the lever elements (20) or the groups of slats which are attached to different lever elements (20) have in the fully opened state of the louvre door (2) compared to the closed state a greater blade angle in relation to the opening direction of the louvre door (2) or/and are arranged at least in part substantially parallel or angled to one another,
**characterised in that**
at least one of the lever elements (20) has an oblong fastening section (23) for attaching one slat (2a) or group of slats and one oblong guide rod section (25) which merge into one another over a transition section (24) which is arranged angled to the guide rod section (25) and the fastening section (23).

2. Louvre door (2) according to claim 1,
**characterised in that**
a guide section (21) designed as a guide pin is provided in the area of the guide rod section (25) or in the area of the transition section (24).

3. Louvre door (2) according to one of the preceding claims,
**characterised in that**
adjoining lever elements are coupled by a coupling element (30).

4. Louvre door (2) according to claim 3,
**characterised in that**
the coupling element (30) is coupled at a first section (33, 34) to a first lever element (20), at a second section (31, 32) to a second lever element (20) adjoining the first lever element (20), and at a third section (35, 36) to a third lever element (20) which adjoins the second lever element (20).

5. Louvre door (2) according to claim 4,
**characterised in that**
the first section (33) and the third section (35) merge into one another through the second section (32) which is angled to the first and third sections.

6. Louvre door (2) according to one of claims 3 to 5,
**characterised in that**
coupling elements (20) and lever elements (30) are coupled to one another in the area of the guide section (1c).

7. Louvre door (2) according to one of the preceding claims,
**characterised in that**
the lever elements (20) are coupled to one another so that the distances between the sections of adjoining lever elements (20) guided in the guide (1c) are greater in the closed state of the louvre door (2) than in the opened state.

8. Louvre door (2) according to one of the preceding claims,
**characterised in that**
slats or groups of slats provided on adjoining lever elements (20) are arranged in the closed state of the louvre door next to one another at least partially overlapping or substantially in one plane.

9. Louvre door (2) according to one of the preceding claims,
**characterised in that**
the coupling elements (30) are formed straight.

10. Louvre door (2) according to one of the preceding claims,
**characterised in that**
at least two levers (2f, 30) are coupled to one another by a gearing (50, 51).

11. Louvre door (2) according to claim 10,
**characterised in that**
the gearing is formed by gear wheels or gear wheel segments.

12. Cabinet element (1) with a carcase enclosing an interior space (I), and carcase side parts (1b) which have parallel to the carcase front a guide (1c) in which is guided a louvre door (2) according to one of the preceding claims.

## Revendications

1. Porte à lamelles (2), en particulier pour armoires (1), laquelle comprend une pluralité de lamelles (2a), qui, sont disposées les unes à côté des autres lorsque ladite porte à lamelles (2) est à l'état fermé, sachant que sont prévus des éléments de levier (20), qui sont guidés, avec au moins une section de guidage (21, 22), dans une coulisse (1c), et à chacun desquels est fixé au moins une lamelle (2a) ou un groupe de lamelles, lesdits éléments de levier (20) étant couplés ensemble de sorte que les lamelles (2a), fixées auxdits éléments de levier (20) ou les groupes de lamelles, fixés à différents éléments de levier (20), présentent un angle d'incidence plus grand en référence à la direction d'ouverture quand la porte à lamelles (2) est à l'état complètement ouvert que lorsqu'elle est à l'état fermé ou / et sont disposés, au moins partiellement, sensiblement parallèlement ou angulairement par rapport les uns aux autres,
**caractérisée en ce que**
au moins l'un des éléments de levier (20) présente une section de fixation (23) allongée, laquelle est destinée à la fixation d'une lamelle (2a) ou d'un groupe de lamelles, et une section de direction (25) allongée, lesquelles sections se raccordent par l'intermédiaire d'une section de transition (24), qui est disposée angulairement par rapport à la section de direction (25) et à la section de fixation (23).

2. Porte à lamelles (2) selon la revendication 1,
**caractérisée en ce que**,
dans la région de la section de direction (25) ou dans la région de la section de transition (24), est prévue une section de guidage (21), qui est réalisée sous la forme d'une broche de guidage,

3. Porte à lamelles (2) selon l'une des revendications précédentes,
**caractérisée en ce que**
des éléments de levier voisins sont couplés ensemble par l'intermédiaire d'un élément de couplage (30).

4. Porte à lamelles (2) selon la revendication 3
**caractérisée en ce que**
l'élément de couplage (30) est couplé, dans une première section (33, 34), avec un premier élément de levier (20), dans une deuxième section (31, 32), avec un deuxième élément de levier (20), voisin du premier élément de levier (20), et an une troisième section (35, 36), avec un troisième élément de levier (20), voisin du deuxième élément de levier (20).

5. Porte à lamelles (2) selon la revendication 4,
**caractérisée en ce que**
la première section (33) et la troisième section (35) se raccordent par l'intermédiaire de la deuxième section (32), coudée vers la première section et la troisième section.

6. Porte à lamelles (2) selon l'une des revendications 3 à 5,
**caractérisée en ce que**
des éléments de couplage (30) et des éléments de levier (20) sont couplés ensemble dans la région de la section de guidage (1c).

7. Porte à lamelles (2) selon l'une des revendications précédentes,
**caractérisée en ce que**
les éléments de levier (20) sont couplés ensemble de sorte que les intervalles entre les sections d'éléments de levier (20) voisins, guidées dans la coulisse (1c) soient plus grands dans la position de fermeture que dans la position d'ouverture de la porte à lamelles (2).

8. Porte à lamelles (2) selon l'une des revendications précédentes,
**caractérisée en ce que**
des lamelles ou des groupes de lamelles, prévus sur des éléments de levier (20) voisins, se chevauchent, au moins partiellement, ou sont disposés côte à côte dans un plan.

9. Porte à lamelles (2) selon l'une des revendications précédentes,
**caractérisée en ce que**
les éléments de couplage (30) présentent une forme rectiligne.

10. Porte à lamelles (2) selon l'une des revendications précédentes,
**caractérisée en ce que**
deux leviers (2f, 30), au moins, sont couplés ensemble par l'intermédiaire d'un engrenage (50, 51).

11. Porte à lamelles (2) selon la revendication 10,
**caractérisée en ce que**
l'engrenage est formé par des roues dentées ou des segments de roues dentées.

12. Elément d'armoire (1) comprenant un corps et des pièces de corps latérales (1b), qui, entourant un espace intérieur (I), sont dotés d'une coulisse (1c) parallèle au front du corps, dans laquelle est guidée une porte à lamelles (2) selon l'une des revendications précédentes.
